# EUROPÄISCHE PATENTSCHRIFT

(11) **EP 0 157 157 B1**
(45) Veröffentlichungstag und Bekanntmachung des Hinweises auf die Patenterteilung: **18.05.1988**
(21) Anmeldenummer: 85102019.8
(22) Anmeldetag: 23.02.1985
(51) Int. Cl.: B27G 13/14

(54) **Falz- oder Nutenfräser für die Holz- oder Kunststoffbearbeitung**
Rebating or groving cutter for the machining of wood or plastics
Fraise à rainure pour le façonnage du bois ou du plastique

(30) Priorität: 06.04.1984 CH 1745/84
(43) Veröffentlichungstag der Anmeldung: 09.10.1985
(73) Patentinhaber: OERTLI WERKZEUGE AG, 8180 Bülach (CH)
(72) Erfinder: Gysel, Hans, CH-8182 Hochfelden (CH)
(74) Vertreter: Riederer, Conrad A., Dr.

(56) Entgegenhaltungen:
- DE-A- 3 022 937

## Beschreibung

Die Erfindung betrifft einen Falz- oder Nutenfräser für die Holz- oder Kunststoffbearbeitung, mit mindestens einem am Fräskörper befestigten, etwa plättchenförmigen Vorschneider, wobei die aussenliegende Kante einer ersten Schmalseite dieses Vorschneiders als seitliche Schneide des Fräsers ausgebildet ist und dieser Vorschneider derart am Fräserkörper angeordnet ist, dass diese seitliche Schneide im Betrieb eine Drehfläche beschreibt, die in einem den Fräserkörper einschliessenden Winkel von weniger als 90° zur Fräserachse geneigt ist.

In der DE-OS-2 504 012 ist ein Fräser mit einem als plättchenförmigen Wendemesser ausgebildeten Vorschneider beschrieben, bei dem die sich in Schneidstellung befindliche Schneide bei ihrer Drehung eine Drehfläche beschreibt, die in einem Winkel von weniger als 90°, also von etwa 89°, zur Fräserachse geneigt ist, welcher Winkel den Fräser einschliesst. Auf diese Weise wird erreicht, dass das Wendemesser ausser seiner bekannten Funktion als Vorschneider auch noch als Hobelmesser arbeitet. Es ist somit die seitliche Schneide wirksam, um die Falz- oder Nutenflanke des Werkstücks zu bearbeiten. Dadurch wird verhindert, dass die Falz- oder Nutenflanke von der Spitze des Wendemessers herrührende kreisbogenförmige Kerben aufweist. Die Falz-oder Nutenflanke erhält daher eine glatte, gehobelte Oberfläche. Das bekannte Wendemesser besitzt eine viereckige Form, wobei mindestens zwei einander gegenüberliegende Seiten als Schneiden ausgebildet sind. Der Keilwinkel der Schneiden wird durch die Anordnung der Schmalfläche des plättchenförmigen Wendemessers in einem spitzen Winkel zur Plättchenebene bewirkt. Diese Anordnung der Schmalflächen schafft auch Passflächen zur genauen und sicheren Anordnung des Wendemessers auf dem Fräserkörper. Ausser dem Vorschneider besitzt der bekannte Fräser auch noch ein weiteres Wendeschneidmesser zum Anfasen. Dieses ist Gegenstand der DE-PS-2 422 034. Es weist die Form eines regulären Vierecks auf, wobei die Spannuten von jeder Ecke des Vierecks radial nach innen verlaufen und zu beiden Seiten der Spannute einander gegenüberliegende Schneiden vorgesehen sind. Der vorbekannte Fräser hat den Nachteil, dass er zum Hobeln der Nuten- oder Falzflanke und zum Anfasen oder Abrunden der Kanten zwei verschiedene Wendemesser benötigt. Von besonderem Nachteil ist ferner, dass durch die Plazierung des Vorschneiders und des Fasmessers auf dem Fräser die Distanz zwischen Falz- oder Nutengrund und Fase oder Rundung fest vorgegeben ist, also ein und derselbe Fräser nicht für verschiedene Falz- oder Nutentiefen verwendbar ist. Im übrigen haben sich aber Falz-und Nutenfräser gemäss der DE-OS-2 504 012 mit Vorschneider und Fas- oder Rundmesser derart bewährt, dass das Grundkonzept beibehalten wurde und lediglich Verbesserungen erfolgten.

Eine wichtige Verbesserung ist in der DE-PS-3 022 937 beschrieben. Dort wird ein plättchenförmiger Vorschneider der eingangs erwähnten Art gezeigt, bei dem die an die seitliche Schneide angrenzende Kante einer zweiten Schmalseite eine Rundung aufweist, wobei in der Nähe der Stelle, wo die erste Schmalseite an die zweite Schmalseite angrenzt, die erste Schmalseite aufgebogen ist, so dass sie zusammen mit der zweiten Schmalseite eine periphere Schneide des Fräsers bildet. Diese Ausbildung des plättchenförmigen Vorschneiders hat dort Vorteile, wo kein scharfkantiges Ausfräsen des Nuten- oder Falzgrundes erwünscht ist. Nachteilig ist jedoch, dass auch ein Fräser mit einem solchen Vorschneider immer noch, wie vorher beschrieben, ein separates Fas-oder Rundmesser braucht.

Es ist daher Aufgabe der vorliegenden Erfindung, einen Falz- oder Nutenfräser der eingangs erwähnten Art zu schaffen, bei dem ein einziges Wendeschneidmesser ausser seiner bekannten Funktion als Vorschneider und als Hobelmesser zusätzlich noch als Fas- oder Rundmesser arbeitet.

Gemäss der Erfindung wird dies dadurch erreicht, dass in einem Abstand vom peripheren Ende des Vorschneiders ein seitlich aus dem Plättchen ragender Vorsprung vorgesehen ist, an dem angrenzend an die seitliche Schneide eine Fas- oder Rundmesserschneide ausgebildet ist.

Durch diese Ausgestaltung des zusätzlich eine Hobelwirkung aufweisenden Vorschneiders wird das seit mehr als zehn Jahren gebräuchliche zusätzliche Wendemesser zum Fasen oder Runden ersetzt. Dabei wird noch der zusätzliche Vorteil erzielt, dass der Fräser allein durch Auswechseln des Vorschneiders für verschiedene Falz- oder Nutentiefen verwendbar ist. Es genügt nämlich, dass an den verschiedenen Vorschneidern der seitlich aus dem Plättchen ragende Vorsprung entsprechend der Nutentiefe angeordnet ist.

Zweckmässigerweise ist der plättchenförmige Vorschneider als Wendemesser mit mindestens zwei seitlichen Schneiden und zwei Fas- oder Rundmesserschneiden ausgebildet. Dabei können die Fas- oder Rundmesserschneiden in verschiedenen Abständen von dem jeweiligen peripheren Ende des Vorschneiders angeordnet sein. In diesem Falle genügt es, das Wendemesser zu wenden, um den Fräser für verschiedene Falz- oder Nutentiefen zu benützen.

Die Vorsprünge sind vorteilhaft diagonal zueinander versetzt angeordnet. Dies ergibt eine besonders einfache Konstruktion.

Mindestens eine der einander gegenüberliegenden Schmalseiten kann als Passfläche ausgebildet sein, die an einer entsprechenden Passfläche am Fräserkörper anliegt. Dies ermöglicht eine einfache Fixierung der Lage der Schneide. Es ist aber vorteilhafter, zwei Passflächen vorzusehen, welche beide an entsprechenden Passflächen am Fräserkörper anliegen, um eine möglichst gute Fixierung des Vorschneiders zu erzielen.

Von besonderem Vorteil ist, wenn die in Schnittstellung befindliche seitliche Schneide einen derart bemessenen Freiwinkel aufweist, dass sich der Vorsprung bei der sich nicht in Schneidstellung befindlichen seitlichen Schneide ganz auf der gleichen Seite der Drehfläche befindet wie der Fräserkörper. In diesem Falle besteht unabhängig von der übrigen Ausbildung des Vorschneiders keine Gefahr, dass der Vorsprung bei der sich nicht in Schneidstellung befindlichen Schneide das Werkstück beschädigt.

Der Freiwinkel beträgt vorteilhaft 6 bis 12°. Versuche haben jedoch gezeigt, dass ein Freiwinkel von 8° für die Holzbearbeitung optimal ist und genügend Raum für die Ausbildung des Vorsprungs bildet.

Der Vorschneider besteht vorteilhaft aus Hartmetall. Dadurch wird eine sehr hohe Standzeit erreicht.

Die Erfindung wird nun anhand eines Ausführungsbeispiels unter Bezugnahme auf die Zeichnung näher erläutert. Es zeigt:
Fig. 1 die Anwendung der Erfindung bei einem Falzfräser,
Fig. 2 einen Schnitt entlang der Linie 11-11 von Figur 1,
Fig. 3 eine Ansicht des Vorschneiders,
Fig. 4 der Vorschneider von Figur 3 von oben gesehen,
Fig. 5 einen Vorschneider wie in Figur 3, wobei jedoch der Abstand zwischen der Spitze und der Rundmesserschneide grösser ist,
Fig. 6 und 7 eine schematische Darstellung der wirksamen Schneiden des Vorschneiders, der ebenfalls zum Hobeln der Flanke und zum Runden der Kante verwendet wird, und des Räumermessers,
Fig. 8 die kombinierte Wirkung der verschiedenen Messerschneiden zur Erzeugung des Falzes.

In Figur 1 ist ein Fräser 11 dargestellt, der beispielsweise als Falzfräser verwendbar ist. Der Einfachheit halber ist in Figur 1 nur eine Hälfte des Fräsers 11 dargestellt. Das mit dem Fräser 11 gemäss Figur 1 herzustellende Profil, ein sogenannter Falz 15, ist aus Figur 8 ersichtlich, wo auch das Werkstück 13 dargestellt ist. Der mit dem Fräser 11 hergestellte Falz 15 weist eine Falzfläche 17 und eine Falzflanke 19 auf. Diese Falzflanke 19 läuft nicht genau senkrecht zur Fräserachse 21, sondern besitzt eine geringe Neigung von bis zu 1° zur Senkrechten. Vom Fräser 11 kann daher gesagt werden, dass die sich in Schneidstellung befindliche seitliche Schneide 18 bei ihrer Drehung eine Drehfläche 45 beschreibt, die in einem Winkel von weniger als 90°, zur Fräserachse geneigt ist, welcher Winkel den Fräser 11 einschliesst (Fig. 6).

Bevor nun auf die wesentlichen Merkmale des Erfindungsgegenstandes näher eingegangen wird, sind noch die beim Ausführungsbeispiel von Figur 1 gezeigten Messer kurz zu erläutern. Bei den zwei Messern handelt es sich um den als Wendemesser ausgestalteten Vorschneider 25 und das Räumermesser 27 zur Bearbeitung der Falzfläche 17 (Fig. 8). Das Räumermesser 27 ist für die vorliegende Erfindung ohne wesentliche Bedeutung und braucht daher nicht näher beschrieben zu werden.

Ein Ausführungsbeispiel des Vorschneiders 25 ist vor allem aus den Fig. 3 und 4 ersichtlich. Der Vorschneider 25 besteht vorteilhaft aus einem Körper aus Hartmetall oder gehärtetem Stahl und hat etwa die Form eines Plättchens mit einer Vorderseite 49 und einer Rückseite 50. Im Querschnitt ist der Körper 25 etwa trapezförmig (Fig. 4). Die äussere Kante einer ersten Schmalseite 29 des Vorschneiders 25 ist als seitliche Schneide 18 ausgebildet. In gleicher Weise ist die äussere Kante der der ersten Schmalseite 29 gegenüberliegenden dritten Schmalseite 31 als seitliche Schneide 18' ausgebildet. Der Vorschneider 25 besitzt also zwei seitliche Schneiden 18, 18', von denen in Fig. 1 die seitliche Schneide 18 in Schneidstellung ist. Der Keilwinkel der seitlichen Schneiden 18, 18' wird durch die Anordnung der Schmalseiten 29, 31 in einem spitzen Winkel zur Plättchenebene bewirkt. Wie noch später erläutert werden wird, dient die schräge Anordnung der Schmalseiten 29, 31 nicht nur der Erzeugung des Keilwinkels, sondern darüber hinaus noch als Passfläche zur genauen und sicheren Anordnung des Vorschneiders 25 auf dem Fräserkörper 12.

Wie aus Fig. 1 ersichtlich ist, befindet sich jeweils eine der seitlichen Schneiden 18, 18', z. B.

Schneide 18, in der Schneidstellung. Nach Abnützung dieser Schneide 18 kann durch Wenden des Vorschneiders 25 um 180° die andere Schneide 18' in die Schneidstellung gebracht werden.

Von besonderer Bedeutung ist nun, dass in einem Abstand vom peripheren Ende 34 des Vorschneiders 25 ein seitlich aus dem Plättchen ragender Vorsprung 33 vorgesehen ist, an dem eine Rundschneide 35 ausgebildet ist. Diese Ausgestaltung wird nun unter Bezugnahme auf die Figuren 3 und 4 näher beschrieben. Dort ist ersichtlich, dass der Vorsprung 33 aus der Fläche 49 des Plättchens ragt. Dieser Vorsprung 33 hat eine Frontfläche 36, eine Schrägfläche 51, eine mit dem Plättchenkörper gemeinsame Ebene 29, und eine muldenförmige Fläche 52. Diese muldenförmige Fläche bildet zusammen mit der Ebene 29 die Rundschneide 35. Wie Figur 3 zeigt, geht die seitliche Schneide 18 übergangslos in die Rundschneide 35 über. Diese erzeugt beim Werkstück 13 eine Rundung 32 (Fig. 8). Statt einer Rundschneide 35 könnte auch z. B. eine Fasschneide vorgesehen sein, die beim Werkstück 13 statt einer Rundung 32 eine Fase erzeugt.

Wie Figur 3 zeigt, sind bei der Ausbildung des Vorschneiders 25 als Wendeschneide die beiden Hälften gleich aber um 180° versetzt zueinander ausgebildet. Dem peripheren Ende 34 entspricht daher das Ende 34', der seitlichen Schneide 18 die seitliche Schneide 18', der Rundschneide 35 die Rundschneide 35', dem Vorsprung 33 der Vorsprung 33'.

Der Vorschneider 25 gemäss Fig. 5 ist gleich ausgebildet wie jener von Figur 3, jedoch ist der Abstand der Rundschneide 35 bzw. 35' vom peripheren Ende 34 bzw. 34' grösser als in Figur 3. Das Räumermesser 25 von Figur 5 dient also für eine grössere Falztiefe als jenes von Figur 3.

Der Vorschneider 25 ist auf dem Fräserkörper 12 in einer Nut 38 befestigt. Diese Nut 38 bildet ein bis zwei Passflächen 39 in Form von abgeschrägten Seitenflächen zur richtigen Anordnung des Vorschneiders 25 auf dem Fräserkörper 12. Die Befestigung des Vorschneiders 25 erfolgt vorteilhaft mittels einer Senkkopfschraube 43. Zu diesem Zweck weist der Vorschneider 25 eine entsprechend angesenkte Öffnung 40 auf (Fig. 4, 5).

Die Nut 38 und somit auch der Vorschneider 25 nach seiner Befestigung am Fräserkörper 12 zeigen zwei Besonderheiten. Eine erste besteht darin, dass sich die Nut 38 derart neigt, dass zwischen der Schneide 18 des Vorschneiders 25 und der Drehfläche 45 (Fig. 6) ein sogenannter Freiwinkel gebildet wird. Da der Vorschneider 25 plättchenförmig ist und die Flächen 49 und 50 parallel sind (Fig. 4) entspricht der Freiwinkel dem Winkel a zwischen der Grundfläche 41 der Nut 38 (Fig. 2) und der ebenen Seitenfläche 43' des Fräserkörpers 12. Mit anderen Worten ausgedrückt, die Grundfläche 41 der Nut 38 ist so geneigt, dass der gewünschte Freiwinkel hinter der Schneide 18 entsteht. Dieser Freiwinkel ist vorteilhaft so bemessen, dass sich der Vorsprung 33' bei der sich nicht in Schneidstellung befindlichen seitlichen Schneide 18' ganz auf der gleichen Seite der Drehfläche 45 befindet, wie der Fräserkörper 12, also nicht durch die Drehfläche hindurchragt. Der Freiwinkel kann etwa 6 bis 12° betragen, vorteilhaft etwa 8° Eine zweite Besonderheit der Anordnung der Nut 38 besteht darin, dass die in Schneidstellung befindliche seitliche Schneide 18 bei ihrer Drehung eine Drehfläche 45 beschreibt, die in einem Winkel von weniger als 90° zur Fräserachse 21 geneigt ist, welcher Winkel den Fräser 11 einschliesst (Fig. 5). Auf diese Weise wird erreicht, dass der Vorschneider 25 im Betrieb auch eine hobelnde Wirkung ausübt und somit eine glatte Falzflanke 19 (Fig. 8) erzeugt.

Es sind verschiedene Änderungen möglich, ohne vom Grundgedanken der Erfindung abzuweichen. So kann beispielsweise bei ein und demselben Vorschneider der Abstand der Schneide 35 vom vorderen Ende 34 grösser sein als der Abstand der Schneide 35' vom Ende 34'. In diesem Fall kann ein Fräser 11 durch blosses Wenden des Vorschneiders für eine andere Falztiefe umgestellt werden.

## Patentansprüche

1. Falz- oder Nutenfräser für die Holz- oder Kunststoffbearbeitung, mit mindestens einem am Fräserkörper (12) befestigten, etwa plättchenförmigen Vorschneider (25), wobei die aussenliegende Kante (18) einer ersten Schmalseite dieses Vorschneiders (25) als seitliche Schneide (18,18') des Fräsers ausgebildet ist und dieser Vorschneider (25) derart am Fräserkörper (12) angeordnet ist, dass die seitliche Schneide (18, 18') im Betrieb eine Drehfläche (45) beschreibt, die in einem den Fräserkörper (12) einschliessenden Winkel von weniger als 90° zur Fräserachse geneigt ist, dadurch gekennzeichnet, dass in einem Abstand vom peripheren Ende (34, 34') des Vorschneiders (25) ein seitlich aus dem Plättchen ragender Vorsprung (33, 33') vorgesehen ist, an dem angrenzend an die seitliche Schneide (18, 18') eine Fas- oder Rundschneide (35, 35') ausgebildet ist.

2. Fräser nach Anspruch 1, dadurch gekennzeichnet, dass der plättchenförmige Vorschneider (25) als Wendemesser mit zwei seitlichen Schneiden (18, 18') und zwei Fas- oder Rundschneiden (35, 35') ausgebildet ist.

3. Fräser nach Anspruch 2, dadurch gekennzeichnet, dass zwei Hälften des Wendemessers gleich ausgebildet, aber um 180° versetzt zueinander angeordnet sind.

4. Fräser nach Anspruch 2 oder 3, dadurch gekennzeichnet, dass eine Fas- oder Rundschneide (35') in einem grösseren Abstand von dem Ende (34') als die andere Fas- oder Rundschneide (35) von dem anderen Ende (34) angeordnet ist.

5. Fräser nach einem der Ansprüche 2 bis 4, dadurch gekennzeichnet, dass das Wendemesser etwa die Form eine Parallelogramms hat.

6. Fräser nach einem der Ansprüche 1 bis 5, dadurch gekennzeichnet, dass mindestens eine der einander gegenüberliegenden Schmalseiten (29, 31) des Vorschneiders (25) als Passfläche ausgebildet ist, die an eine entsprechende Passfläche (39) am Fräserkörper (12) anliegt.

7. Fräser nach einem der Ansprüche 2 bis 6, dadurch gekennzeichnet, dass die in Schnittstellung befindliche seitliche Schneide (18) einen derart bemessenen Freiwinkel aufweist, dass sich der Vorsprung (33') bei der sich nicht in Schnittstellung befindlichen seitlichen Schneide (18') ganz auf der gleichen Seite der Drehfläche (45) befindet wie der Fräserkörper (12).

8. Fräser nach Anspruch 7, dadurch gekennzeichnet, dass der Freiwinkel 6 bis 12° beträgt.

9. Fräser nach Anspruch 8, dadurch gekennzeichnet, dass der Freiwinkel 8° beträgt. 10. Fräser nach einem der Ansprüche 1 bis 9, dadurch gekennzeichnet, dass der Vorschneider (25) aus Hartmetall besteht.

## Claims

1. Notching or rebating cutter head for working wood or plastics comprising at least one stocking tooth (25) having approximately the form of a platelet and being fastened on the cutter body (12), the outer edge (18) of a first narrow side of the stocking tooth (25) being a lateral cutting edge (18, 18') of the cutting tool and said stocking tooth (25) being located in such a way on the cutter body (12) that the lateral cutting edge (18, 18'), in operation, defines a surface of revolution (45) being inclined with respect to cutter axis at an angle enclosing the cutter body (12), said angle being less than 90°, characterized in that, at a certain distance from the peripheral end (34, 34') of the stocking tooth (25), a protrusion (33, 33') is provided which extends laterally from the platelet, on said protrusion being formed, contiguous to said lateral cutting edge (18, 18'), a champfering or rounding cutting edge (35, 35').

2. Cutter head according to claim 1, characterized in that the stocking tooth (25) in form of a platelet has the form of a reversible cutter comprising two lateral cutting edges (18, 18') and two champfering or rounding cutting edges (35, 35').

3. Cutter head according to claim 2, characterized in that the two halves of the reversible cutter are of equal form but offset to each other by 180°.

4. Cutter head according to claim 2 or 3, characterized in that one champfering or rounding cutting edge (34') is located at a larger distance from the end (34') than the other champfering or cutting edge is from the other end (34).

5. Cutter head according to one of the claims 2 to 4, characterized in that the reversible cutter has approximately the form of a parallelogram.

6. Cutter head according to one of the claims 1 to 5, characterized in that at least one of the mutually opposing narrow sides of the stocking tooth (25) has the form of a fitting area, said fitting area engaging a corresponding fitting area (39) on the cutter body (12).

7. Cutter head according to one of the claims 2 to 6, characterized in that the lateral cutting edge (18) which is in cutting position has such a clearance angle that the protrusion (33') at the lateral cutting edge (18') which is not in cutting position is fully located on the same side of the surface of revolution (45) as the cutter body (12).

8. Cutter head according to claim 7, characterized in that the clearance angle is 6 to 12°.

9. Cutter head according to claim 8, characterized in that the clearance angle is 8°.

10. Cutter head according to one of the claims 1 to 9, characterized in that the stocking tooth (25) consists of metal carbide.

## Revendications

1. Fraise à feuilleret ou à rainure pour le façonnage du bois au du plastique, comportant au moins une dent dégrossisseuse (25) ayant approximativement la forme d'une plaquette et fixée au corps de fraise (12), l'arête extérieure (18) d'un premier chant de cette dent dégrossisseuse (25) étant réalisée sous forme de taillant latéral (18, 18') de la fraise et cette dent dégrossisseuse (25) étant disposée sur le corps de fraise (12) de telle manière que le taillant latéral (18, 18') décrive en service une surface de révolution (45) qui est inclinée, par rapport à l'axe de la fraise, d'un angle renfermant le corps de fraise (12) de moins de 90°, caractérisée en ce qu'il est prévu, à une certaine distance de l'extrémité périphérique (34, 34') de la dent dégrossisseuse (25), une saillie (33, 33') qui se dresse latéralement à partir de la plaquette et sur laquelle est formé, en position contiguë au taillant latéral (18, 18'), un taillant de biseautage ou d'arrondissement (35, 35').

2. Fraise selon la revendication 1, caractérisée en ce que la dent dégrossisseuse en forme de plaquette (25) est réalisée sous forme de couteau réversible avec deux taillants latéraux (18, 18') et deux taillants de biseautage ou d'arrondissement (35, 35').

3. Fraise selon la revendication 2, caractérisée en ce que deux moitiés du couteau réversible sont réalisées sous la même forme, mais disposées avec un décalage de 180° l'une par rapport à l'autre.

4. Fraise selon la revendication 2 ou 3, caractérisée en ce que l'un des taillants de biseautage ou d'arrondissement (35') est situé à une plus grande distance de l'extrémité (34') que l'autre taillant de biseautage ou d'arrondissement (35) ne l'est de l'autre extrémité (34).

5. Fraise selon l'une quelconque des revendications 2 a 4, caractérisée en ce que le couteau réversible a à peu près la forme d'un parallélogramme.

6. Fraise selon l'une quelconque des revendications 1 à 5, caractérisée en ce que l'un au moins des chants mutuellement opposés (29. 31) de la dent dégrossisseuse (25) est réalisé sous forme de surface d'ajustage qui s'applique contre une surface d'ajustage correspondante (39) sur le corps de fraise (12).

7. Fraise selon l'une quelconque des revendications 2 à 6, caractérisée en ce que le taillant latéral (18) qui se trouve en position de coupe présente un angle de dépouille dimensionné de telle manière que la saillie (33') voisine du taillant latéral (18') qui n'est pas en position de coupe se trouve entièrement du même côté de la surface de révolution (45) que le corps de fraise (12).

8. Fraise selon la revendication 7, caractérisée en ce que l'angle de dépouille est compris entre 6 et 12° .

9. Fraise selon la revendication 8, caractérisée en ce que l'angle de dépouille mesure 8°.

10. Fraise selon l'une quelconque des revendications 1 à 9, caractérisée en ce que la dent dégrossisseuse (25) est faite de métal dur.
